# FASCICULE DE BREVET EUROPEEN

(11) **EP 2 735 012 B1**
(45) Date de publication et mention de la délivrance du brevet: **12.08.2015**
(21) Numéro de dépôt: 12735882.8
(22) Date de dépôt: 17.07.2012
(51) Int. Cl.: H01H 33/12, H01H 33/666

(54) **SECTIONNEUR POUR UNE INSTALLATION A ISOLATION GAZEUSE COMPORTANT UNE AMPOULE A VIDE**
TRENNSCHALTER FÜR EINE GASISOLIERTE ANLAGE MIT EINER VAKUUMRÖHRE
DISCONNECTOR FOR A GAS-INSULATED INSTALLATION COMPRISING A VACUUM BULB

(30) Priorité: 21.07.2011 FR 1156613
(43) Date de publication de la demande: 28.05.2014
(73) Titulaire: ALSTOM Technology Ltd, 5400 Baden (CH)
(72) Inventeur: VINSON, Paul, F-38230 Chavagneux (FR); MARQUEZIN, Gwenaël, F-69100 Villeurbanne (FR); CIMALA, André, F-69100 Villeurbanne (FR)
(74) Mandataire: Ahner, Philippe
(86) Numéro de dépôt international: PCT/EP2012/063964
(87) Numéro de publication internationale: WO 2013/011009

(56) Documents cités:
- EP-A2- 1 102 296
- DE-A1- 19 859 007

## Description

### DOMAINE TECHNIQUE

L'invention concerne un sectionneur, ou interrupteur, pour une installation à isolation gazeuse à moyenne, haute ou très haute tension, dans lequel une ampoule à vide est installée.

L'invention concerne plus particulièrement un sectionneur dans lequel l'ampoule à vide permet de limiter la formation d'arcs électriques lors de l'ouverture ou de la fermeture du sectionneur, par exemple lors d'une opération de commutation de courant dans les jeux de barre de l'installation.

### ÉTAT DE LA TECHNIQUE ANTÉRIEURE

Lors d'une opération de commutation, pour transférer le courant électrique depuis un premier jeu de barres de l'installation vers un deuxième jeu de barres, les sectionneurs associés aux jeux de barres sont successivement manoeuvrés de manière que le courant électrique circule de manière continue dans l'installation.

Lors de cette opération, le sectionneur associé au deuxième jeu de barres est fermé puis le sectionneur associé au premier jeu de barres est ouvert.

Du fait de la forte intensité du courant, lors de la fermeture ou de l'ouverture de chacun des sectionneurs, un arc électrique peut se former et endommager les composants du sectionneur.

Une ampoule à vide comporte une enceinte fermée de manière étanche aux gaz et dans laquelle un vide a été créé.

L'ampoule à vide fonctionne comme un interrupteur électrique et comporte un conducteur fixe et un conducteur mobile qui sont aptes à venir en contact l'un avec l'autre à l'intérieur de la chambre à vide. Le vide créé permet de limiter la formation d'arcs électriques lors de l'ouverture de l'ampoule à vide.

Le document DE 198 59 007 décrit un sectionneur comportant des contacts permanents, des contacts d'arc et une ampoule à vide agencée en série avec les contacts d'arcs.

Selon ce document, le sectionneur est réalisé de manière que l'ampoule à vide s'ouvre après la séparation des contacts permanents et avant la séparation des contacts d'arc. Ainsi, les contacts d'arc sont protégés contre la formation d'arcs électriques.

Le sectionneur comporte un levier qui coopère avec le contact d'arc mobile de manière que lors d'une opération d'ouverture du sectionneur, le levier maintient le contact d'arc mobile en contact avec l'autre contact d'arc pour le maintenir en position tant que l'ampoule à vide est fermée.

Lorsque le contact d'arc mobile n'est plus bloqué par le levier, un ressort de rappel entraîne le contact d'arc mobile pour le déconnecter du contact d'arc fixe.

Un tel mode de réalisation du sectionneur est relativement complexe du fait de la présence du levier car le sectionneur comporte aussi des moyens de commande du levier.

L'invention a pour but de proposer un sectionneur comportant une ampoule à vide dont la structure et le fonctionnement sont simplifiés.

### EXPOSÉ DE L'INVENTION

L'invention propose un sectionneur pour une installation à isolation gazeuse à moyenne, haute ou très haute tension qui comporte une première paire de contacts et une deuxième paire de contacts, dont chaque paire de contacts comporte un contact permanent et un contact d'arc associés, les contacts de la deuxième paire de contacts étant mobiles en translation longitudinalement par rapport aux contacts de la première paire de contacts entre une position aval déconnectés, une position intermédiaire dans laquelle seuls les contacts d'arc des deux paires de contacts sont en contact électrique et une position amont de fermeture dans laquelle les contact d'arc et les contacts permanents des deux paires de contacts sont en contact électrique les uns avec les autres, le sectionneur comportant une ampoule à vide qui est associée à l'une des deux paires de contacts de manière que le contact d'arc de ladite paire de contacts est raccordé électriquement au contact permanent associé par l'intermédiaire de l'ampoule à vide, caractérisé en ce que le contact d'arc de chaque paire de contacts est monté mobile en translation longitudinalement par rapport au contact permanent associé, entre une position rapprochée du contact permanent associé et une position éloignée du contact permanent associé.

Le déplacement de chaque contact d'arc par rapport au contact permanent associé permet de conserver le contact électrique entre les deux contacts lors d'une opération d'ouverture ou de fermeture du sectionneur.

De préférence, chaque paire de contacts comporte des moyens élastiques d'entraînement du contact d'arc de ladite paire de contacts vers la position éloignée du contact permanent associé.

De préférence, la raideur des moyens élastiques de la paire de contacts à laquelle l'ampoule à vide est associée est inférieure à la raideur des moyens élastiques de l'autre paire de contacts.

De préférence, l'ampoule à vide (24) est apte à entraîner le contact d'arc de la paire de contacts à laquelle l'ampoule à vide est associée vers la position rapprochée du contact permanent associé.

De préférence, l'autre paire de contacts comporte des moyens élastiques d'entraînement du contact d'arc de ladite paire de contacts vers la position éloignée du contact permanent associé.

De préférence, le sectionneur comporte des moyens pour maintenir le contact entre les contacts d'arc des deux paires de contacts lors d'une opération d'ouverture du sectionneur, tant que l'ampoule à vide est fermée.

De préférence, le contact d'arc de la paire de contacts à laquelle l'ampoule à vide est associée, est raccordé électriquement au contact permanent de ladite paire de contacts par l'intermédiaire de l'ampoule à vide.

De préférence, le contact d'arc de l'autre paire de contacts est directement raccordé électriquement au contact permanent de ladite autre paire de contacts.

De préférence, le contact d'arc de ladite paire de contacts à laquelle l'ampoule à vide est associée, est solidaire d'un conducteur de l'ampoule à vide et le contact permanent de la dite paire de contacts est solidaire d'un autre conducteur de l'ampoule à vide.

De préférence, les moyens élastiques associés à ladite paire de contacts à laquelle l'ampoule à vide est associée réalisent l'entraînement de l'ampoule à vide vers une position d'ouverture.

De préférence, le sectionneur comporte des moyens pour court-circuiter l'ampoule à vide lorsque les contacts d'arc et les contacts permanents des deux paires de contacts ne sont pas en contacts les uns avec les autres, respectivement.

De préférence, l'ampoule à vide est associée à la première paire de contacts.

De préférence, l'ampoule à vide est associée à la deuxième paire de contacts.

De préférence, le contact permanent de la paire de contacts à laquelle l'ampoule à vide est associée est de forme tubulaire et l'ampoule à vide est agencée à l'intérieur dudit contact permanent.

### BRÈVE DESCRIPTION DES DESSINS

D'autres caractéristiques et avantages de l'invention apparaîtront à la lecture de la description détaillée qui suit pour la compréhension de laquelle on se reportera aux figures annexées parmi lesquelles :
- la figure 1 est une représentation schématique en section axiale d'un sectionneur selon l'invention ;
- les figures 2A à 2D sont des sections similaires à celles de la figure 1, représentant différents états du sectionneur lors d'une étape de fermeture du sectionneur ;
- les figures 3A à 3D sont des sections similaires à celles de la figure 1, représentant différents états d'un sectionneur selon un deuxième mode de réalisation de l'invention.

### EXPOSÉ DÉTAILLÉ DE MODES DE RÉALISATION PARTICULIERS

On a représenté à la figure 1 un sectionneur 10 pour une installation à isolation gazeuse.

Le sectionneur 10 consiste en un élément d'axe principal A d'orientation longitudinale, il est agencé à l'intérieur d'une enceinte fermée contenant un gaz diélectrique permettant de limiter la formation d'arcs électriques.

Le sectionneur 10 comporte une première paire de contacts 12, située à une extrémité à gauche de la figure 1, et une deuxième paire de contacts 14 située à une extrémité à droite de la figure 1.

Dans la description qui va suivre, l'extrémité de gauche du sectionneur 10 sera désignée comme étant l'extrémité amont du sectionneur 10 et l'extrémité de droite du sectionneur 10 sera désignée comme étant l'extrémité aval du sectionneur 10.

La deuxième paire de contacts 14 est mobile longitudinalement par rapport à la première paire de contacts 12 entre une position aval déconnectée représenté à la figure 1, dans laquelle aucun contact électrique n'est établi entre leurs contacts respectifs, et une position amont représentée à la figure 2D dans laquelle les contacts respectifs des deux paires de contacts 12, 14 sont en contact électrique les uns avec les autres.

La position aval de la deuxième paire de contacts 14 correspond à un état ouvert du sectionneur 10 et la position amont de la deuxième paire de contacts 14 correspond à un état fermé du sectionneur 10.

Chaque paire de contacts 12, 14 comporte principalement un contact permanent 16, 20 et un contact d'arc 18, 22.

La première paire de contacts 12 comporte un contact permanent fixe 16 et un contact d'arc fixe 18 raccordé électriquement au contact permanent fixe 16. La deuxième paire de contacts 14 comporte un contact permanent mobile 20 et un contact d'arc mobile 22 raccordé électriquement au contact permanent mobile 20.

Le contact d'arc fixe 18 et le contact d'arc mobile 22 sont agencés radialement au niveau de l'axe principal A du sectionneur 10, le contact permanent fixe 16 et le contact permanent mobile 20 sont décalés radialement par rapport aux contacts d'arc fixe 18 et mobile 22, de manière à former des tubes coaxiaux s'étendant radialement autour et à distance des contacts d'arc 18, 22.

Le contact permanent mobile 20 est apte à venir en contact avec le contact permanent fixe 16 et le contact d'arc mobile 22 est apte à venir en contact avec le contact d'arc fixe 18.

Le sectionneur 10 est réalisé de manière que lors d'une opération de fermeture du sectionneur 10, dans une première étape, le contact d'arc mobile 22 vient en contact avec le contact d'arc fixe 18, puis, dans une étape postérieure, le contact permanent mobile 20 vient en contact avec le contact permanent fixe 16, fermant ainsi le sectionneur 10.

Aussi, lors d'une opération d'ouverture du sectionneur 10, le contact entre le contact permanent mobile 20 et le contact permanent fixe 16 est rompu avant la rupture de contact entre le contact d'arc mobile 22 et le contact d'arc fixe 18.

Le sectionneur 10 comporte aussi une ampoule à vide 24.

L'ampoule à vide 24 comporte une enceinte 30 fermée dans laquelle un vide a été créé et dans laquelle des conducteurs 26, 28 sont aptes à venir en contact électrique l'un avec l'autre.

Un premier conducteur 26 de l'ampoule à vide est fixe par rapport à l'enceinte 30, l'autre conducteur 28 est monté coulissant axialement par rapport à l'enceinte 30 et le conducteur fixe 26, entre une position déconnecté du conducteur fixe 26, correspondant à l'état ouvert de l'ampoule à vide 24 et une position connecté au conducteur fixe 26 correspondant à l'état fermé de l'ampoule à vide 24.

L'ampoule à vide 24 est associée à une paire de contacts 12, 14 de manière telle que le contact d'arc 18, 22 de cette paire de contacts 12, 14 est raccordé électriquement au contact permanent associé 16, 20 de la paire de contacts 12, 14 par l'ampoule à vide 24.

Ainsi, lorsque l'ampoule à vide 24 est fermée, le contact d'arc 18, 22 de la paire de contacts 12, 14 est raccordé électriquement au contact permanent associé 16, 20 de la paire de contacts 12, 14 et lorsque l'ampoule à vide 24 est ouverte, le contact d'arc 18, 22 de la paire de contacts 12, 14 n'est pas raccordé électriquement au contact permanent associé 16, 20 de la paire de contacts 12, 14.

Le contact d'arc 22, 18 de l'autre paire de contacts 14, 12 est raccordé directement au contact permanent 20, 16 associé.

L'ampoule à vide est agencée coaxialement aux contacts de la paire de contacts 12, 14 associée, et elle est située à l'intérieur de l'espace tubulaire du contact permanent 16, 20.

Selon un premier mode de réalisation représenté aux figures 1 à 2D, l'ampoule à vide 24 est associée à la première paire de contacts 12, elle est ainsi agencée entre le contact permanent fixe 16 et le contact d'arc fixe 18 et elle est située à l'intérieur de l'espace tubulaire du contact permanent fixe 16.

Par conséquent, selon ce premier mode de réalisation, le contact d'arc mobile 22 est directement raccordé électriquement au contact permanent mobile 20.

Selon un deuxième mode de réalisation représenté aux figures 3A à 3D, l'ampoule à vide 24 est associée à la deuxième paire de contacts 14, elle est ainsi agencée entre le contact permanent mobile 20 et le contact d'arc mobile 22 et elle est située à l'intérieur de l'espace tubulaire du contact permanent mobile 20.

Par conséquent, selon ce deuxième mode de réalisation, le contact d'arc fixe 18 est directement raccordé électriquement au contact permanent fixe 16.

Le sectionneur 10 est réalisé de manière telle que lors d'une phase de fermeture, le contact permanent mobile 20 se déplace axialement vers le contact permanent fixe 16, c'est-à-dire ici selon une translation longitudinale vers l'amont. Le contact d'arc mobile 22 est entraîné en translation par le contact permanent mobile 20.

Dans un premier temps de la phase de fermeture, le contact d'arc mobile 22 vient en contact avec le contact d'arc fixe 18. Dans un deuxième temps, l'ampoule à vide 24 se ferme. Dans un troisième temps, le contact permanent mobile 20 vient en contact avec le contact permanent fixe 16.

Selon l'invention, le contact d'arc 18, 22 de chaque paire de contacts 12, 14 est monté mobile en coulissement axialement par rapport au contact permanent 16, 20 associé de la même paire de contacts 12, 14 entre une position éloignée axialement du contact permanent 16, 20 associé et une position rapprochée axialement du contact permanent 16, 20 associé.

Ainsi, le contact d'arc fixe 18 est mobile axialement entre une position axiale aval et une position axiale amont par rapport au contact permanent fixe 16 et le contact d'arc mobile 22 est mobile axialement entre une position axiale aval et une position axiale amont par rapport au contact permanent mobile 20.

De préférence, le contact d'arc 18, 22 qui est associé à l'ampoule à vide 24, c'est-à-dire ici le contact d'arc fixe 18, est solidaire du conducteur mobile 28 de l'ampoule à vide 24.

Ainsi, lorsque le contact d'arc fixe 18 se déplace vers l'amont par rapport au contact permanent fixe 16, il entraîne le conducteur mobile 28 de l'ampoule à vide 24 vers l'amont, pour fermer l'ampoule à vide 24.

Chaque paire de contacts 12, 14 comporte aussi des moyens élastiques d'entraînement du contact d'arc 18, 22 vers sa position éloignée du contact permanent associé.

La première paire de contacts 12 comporte ainsi un premier moyen élastique 32, consistant ici en un ressort hélicoïdal de compression, d'entraînement du contact d'arc fixe vers sa position aval par rapport au contact permanent fixe 16 et la deuxième paire de contacts 14 comporte un deuxième moyen élastique 34, consistant ici aussi en un ressort hélicoïdal de compression, d'entraînement du contact d'arc mobile 22 vers sa position amont par rapport au contact permanent mobile 20.

Chaque moyen élastique 32, 34 est relié au contact d'arc 18, 22 et au contact permanent associé 16, 20.

Ici, le moyen élastique 32, 34 est comprimé axialement entre le contact d'arc 18, 22 et le contact permanent associé 16, 20,

Comme on l'a dit plus haut, le contact d'arc fixe 18 est solidaire du conducteur mobile 28 de l'ampoule à vide 24. Par conséquent, le premier ressort élastique 32 réalise l'entraînement du conducteur mobile 28 vers sa position éloignée du conducteur fixe 26, c'est-à-dire vers une position d'ouverture de l'ampoule à vide 24.

Selon un autre aspect des moyens élastiques, la raideur du ressort 32, qui est associé à la paire de contacts 12 qui est elle-même associée à l'ampoule à vide 24, est inférieure à la raideur de l'autre ressort 34.

C'est-à-dire, ici, que la raideur du premier ressort 32 est inférieure à la raideur du deuxième ressort 34.

Le sectionneur 10 comporte aussi des moyens pour court-circuiter 36 l'ampoule à vide 24 lorsque le sectionneur 10 est ouvert, c'est-à-dire lorsque les contacts de la deuxième paire de contacts 14 ne sont pas connectés électriquement aux contacts de la première paire de contacts 12.

Ces moyens de court-circuit 36 permettent de raccorder directement le contact d'arc 18 au contact permanent 16 associé, afin de mettre le contact d'arc 18 au même potentiel électrique que le contact permanent 16, après l'ouverture du sectionneur 10.

Ces moyens de court-circuit sont en outre réalisés de manière qu'ils ne raccordent pas le contact d'arc 18 associé au contact permanent 16, lors de la fermeture ou l'ouverture du sectionneur 10.

A cet effet, les moyens de court-circuit 36 sont aptes à être actionnés par un contact 20, 22 de la deuxième paire de contacts 14 pour que le contact soit rompu à partir d'une certaine position des contacts 20, 22 de la deuxième paire de contacts 14.

Selon le premier mode de réalisation de l'invention représenté aux figures 1 à 2D, l'ampoule à vide 24 est associée à la première paire de contacts 12. Les moyens de court-circuit 36 sont réalisés pour raccorder le contact d'arc fixe 18 au contact permanent fixe 16, comme on peut le voir à la figure 1.

Ici, les moyens de court-circuit 36 comportent un élément 38 annulaire qui est monté coulissant axialement par rapport au contact permanent 16 et qui est raccordé électriquement de manière permanente au contact d'arc fixe 18.

Un troisième ressort 40 est comprimé entre une collerette 42 fixée au contact d'arc fixe 18 et l'élément annulaire 38 pour entraîner l'élément annulaire 38 vers une position aval, dans laquelle l'élément annulaire 38 est en contact avec le contact permanent fixe 16.

Le troisième ressort 40 et la collerette 42 sont conducteurs électriques, pour raccorder électriquement le contact d'arc fixe 18 à l'élément annulaire 38.

L'élément annulaire 38 est apte à être déconnecté du contact permanent fixe 16 sous l'action du contact permanent mobile 20.

Le contact permanent mobile 20 comporte à cet effet un poussoir 44 en matériau isolant par l'intermédiaire duquel il exerce sur l'élément annulaire 38 une action orientée vers l'amont, qui s'oppose à l'action exercée par le troisième ressort 40 sur l'élément annulaire 38.

On a représenté aux figures 1 à 2D différents états successifs du sectionneur 10 lors d'une étape de fermeture du sectionneur 10.

A la figure 1, le sectionneur 10 est représenté dans un état ouvert. Les contacts 20, 22 de la deuxième paire de contacts 14 sont situés à distance, en aval des contacts 16, 18 de la première paire de contacts 12.

Le contact d'arc mobile 22 est maintenu dans sa position aval à distance du contact permanent mobile 20 par le deuxième ressort 34.

Le contact d'arc fixe 18 est maintenu dans sa position amont à distance du contact permanent fixe 16 par le premier ressort 32, l'ampoule à vide 24 est maintenue en position ouverte par le premier ressort 32.

Les moyens de court-circuit 36 raccordent électriquement le contact d'arc fixe 18 au contact permanent fixe 16.

Lors de la fermeture du sectionneur 10, le contact permanent mobile 20 se déplace vers l'amont, c'est-à-dire ici vers la gauche.

Dans un premier temps représenté à la figure 2A, le poussoir 44 vient en contact avec l'élément annulaire 38.

Ce premier temps est défini de manière que le contact du poussoir 44 avec l'élément annulaire 38 s'effectue avant que le contact d'arc mobile 22 ne vienne en contact avec le contact d'arc fixe 18 et avant que le contact permanent mobile 20 ne vienne en contact avec le contact permanent fixe 16.

Ensuite, le contact permanent mobile 20 et le contact d'arc mobile 22 continuent leur déplacement vers l'amont, entraînant l'élément annulaire 38 qui se déconnecte du contact permanent fixe 16, de sorte que le contact d'arc fixe 18 n'est plus raccordé au contact permanent fixe 16.

Dans un deuxième temps représenté à la figure 2B, le contact d'arc mobile 22 vient en contact avec le contact d'arc fixe 18.

Le contact d'arc fixe 18 est alors au même potentiel électrique que les contacts 20, 22 de la deuxième paire de contacts 14.

De plus, le contact d'arc mobile 22 est en butée axialement vers l'amont contre le contact d'arc fixe 18. Aussi, les contacts d'arc 18, 22 sont pressés l'un contre l'autre par le premier ressort 32 et le deuxième ressort 34. Ainsi, les contacts d'arc 18, 22 sont solidaires en déplacement axial vers l'amont.

Comme on l'a dit précédemment, la raideur du premier ressort 32 est inférieure à la raideur du deuxième ressort 34. Ainsi, lorsque le contact permanent mobile 20 continue sa course vers l'amont, c'est le premier ressort 32 qui se comprime en premier.

Par conséquent, dans un troisième temps, correspondant à la transition de l'état représenté à la figure 2B à l'état représenté à la figure 2C, le contact d'arc fixe 18 se déplace vers l'amont par rapport au contact permanent fixe 16 de manière solidaire au contact d'arc mobile 22 et au contact permanent mobile 20.

Le conducteur mobile 28 de l'ampoule à vide 24 se déplace lui aussi vers l'amont, jusqu'à venir en contact avec le conducteur fixe 26, fermant ainsi l'ampoule à vide 24, comme on l'a représenté à la figure 2C.

Dans cette position représentée à le figure 2C, l'ampoule à vide 24 est fermée et les contacts d'arc 18, 22 sont en contact l'un avec l'autre, de manière telle que le courant électrique peut circuler au travers du sectionneur 10.

De plus, le conducteur mobile 28 de l'ampoule à vide 24 est en butée axialement vers l'amont contre le conducteur fixe 26.

Le conducteur mobile 28, et par conséquent le contact d'arc fixe 18 et le contact d'arc mobile 22, sont eux aussi en butée axiale vers l'amont, ils ne peuvent pas se déplacer davantage vers l'amont.

Ainsi, seul le contact permanent mobile 20 est apte à se déplacer vers l'amont, comprimant alors le deuxième ressort 34, jusqu'à ce qu'il vienne en contact avec le contact permanent fixe 16, comme représenté à la figure 2D.

Le sectionneur 10 est alors fermé, le courant circulant par l'intermédiaire des contacts permanents 16, 20.

L'ouverture du sectionneur 10 s'effectue par un déplacement inverse du contact permanent mobile 20, c'est-à-dire vers l'aval, et correspond à la succession d'états depuis l'état représenté à la figure 2D jusqu'à l'état représenté à la figure 1.

Dans un premier temps de l'ouverture, correspondant à la transition de l'état représenté à la figure 2D à l'état représenté à la figure 2C, le contact permanent mobile 20 se sépare du contact permanent fixe 16.

Le deuxième ressort 34 se détend progressivement, maintenant l'ampoule à vide 24 fermée et le contact électrique entre le contact d'arc mobile 22 et le contact d'arc fixe 18.

Dans un deuxième temps de l'ouverture, correspondant à la transition de l'état représenté à la figure 2C à l'état représenté à la figure 2B, le contact d'arc mobile 22 est dans sa position amont par rapport au contact permanent mobile 20.

Le premier ressort 32 se détend de manière que l'ampoule à vide 24 s'ouvre jusqu'à ce que le contact d'arc fixe 18 arrive à sa position aval par rapport au contact permanent fixe 16.

Dans un troisième temps de l'ouverture, correspondant à la transition de l'état représenté à la figure 2B à l'état représenté à la figure 2A, le contact d'arc mobile 22 se sépare du contact d'arc fixe 18. Les contacts 20, 22 de la deuxième paire de contacts 14 ne sont plus raccordés électriquement aux contacts 16, 18 de la première paire de contacts 12, le sectionneur 10 est alors ouvert.

Aussi, l'élément annulaire est entraîné par le troisième ressort 40 vers sa position aval court-circuitant l'ampoule à vide, de manière que le contact d'arc fixe 18 est raccordé au contact permanent fixe 16 et est au même potentiel électrique.

Dans un quatrième temps de l'ouverture, correspondant à la transition de l'état représenté à la figure 2A à l'état représenté à la figure 1, le contact entre le poussoir isolant 44 et l'élément annulaire 38 est rompu, le sectionneur 10 est dans sa position ouverte de repos.

On a représenté aux figures 3A à 3D un deuxième mode de réalisation de l'invention selon lequel l'ampoule à vide 24 est associée à la deuxième paire de contacts 14.

Par conséquent, le contact d'arc mobile 22 est raccordé au contact permanent mobile 20 par l'intermédiaire de l'ampoule à vide 24 et le contact d'arc fixe 18 est raccordé directement au contact permanent fixe 16.

Selon ce deuxième mode de réalisation, la raideur du deuxième ressort 34, qui entraîne le contact d'arc mobile 22 vers sa position amont par rapport au contact permanent mobile 20, est inférieure à la raideur du premier ressort 32, qui entraîne le contact d'arc fixe 18 vers sa position aval par rapport au contact permanent fixe 16.

Les moyens de court-circuit 36 de l'ampoule à vide 24 sont associés à la deuxième paire de contacts 14, ils comportent ici une lame métallique 46 solidaire du contact d'arc mobile 22.

La lame métallique 46 est apte à venir en contact avec un conducteur 48 associé qui est raccordé électriquement et fixé à un élément fixe 50 du sectionneur 10 qui est raccordé électriquement au contact permanent mobile 20.

Une opération de fermeture du sectionneur 10 selon le deuxième mode de réalisation de l'invention sera décrite en faisant successivement référence aux figures 3A à 3D.

L'état représenté à la figure 3A correspond à un état ouvert du sectionneur 10.

Dans un premier temps de l'opération de fermeture du sectionneur 10, correspondant à la transition entre l'état représenté à la figure 3A et l'état représenté à la figure 3B, la deuxième paire de contacts 14 se déplace axialement vers l'amont.

La languette métallique 46 des moyens de court-circuit 36 se déconnecte du conducteur 48 associé, le contact d'arc mobile 22 n'est alors plus raccordé électriquement au contact permanent mobile 20.

A l'issue de cette première phase, comme représenté à la figure 3B, le contact d'arc mobile 22 vient en contact avec le contact d'arc fixe 18.

Par la suite, dans un deuxième temps de l'opération de fermeture du sectionneur 10, correspondant à la transition entre l'état représenté à la figure 3B et l'état représenté à la figure 3C, le contact permanent mobile 20 poursuit sa course, tandis que le contact d'arc mobile 22 est en butée axialement contre le contact d'arc fixe 18.

La raideur du premier ressort 32 étant supérieure à la raideur du deuxième ressort 34, le deuxième ressort 34 qui se comprime de manière que le contact d'arc fixe 18 et le contact d'arc mobile 22 restent immobiles.

Aussi, le contact d'arc mobile 22 se déplace axialement vers l'aval par rapport au contact permanent mobile 20.

Le conducteur mobile 26 de l'ampoule à vide 24 se déplace dans l'enceinte 30 pour venir en contact avec le conducteur fixe 28.

A l'issue de ce deuxième temps, comme on peut le voir à la figure 3C, le conducteur mobile 26 de l'ampoule à vide 24 est en contact avec le conducteur fixe 28. L'ampoule à vide 24 est par conséquent fermée.

De plus, le conducteur mobile 26 de l'ampoule à vide 24 est en butée contre le conducteur fixe 28, de manière que le contact d'arc mobile 22 est dans sa position aval par rapport au contact permanent mobile 20.

Dans un troisième temps de l'opération de fermeture du sectionneur 10, correspondant à la transition entre l'état représenté à la figure 3C et l'état représenté à la figure 3D, le contact permanent mobile 20 continue sa course vers l'amont, entraînant le contact d'arc mobile 22, le contact d'arc fixe 18 et l'ampoule à vide 24 qui est fermée.

Le premier ressort 32 se comprime alors pour permettre le déplacement vers l'amont du contact d'arc fixe 18.

A l'issue de ce troisième temps, comme représenté à la figure 3D, le contact permanent mobile 20 est en contact avec le contact permanent fixe 16. Le sectionneur 10 est par conséquent fermé.

L'ouverture du sectionneur 10 s'effectue par un déplacement inverse du contact permanent mobile 20, c'est-à-dire vers l'aval, et correspond à l'enchainement des états représentés aux figures 3D à 3A.

Dans un premier temps de l'ouverture, correspondant à la transition de l'état représenté à la figure 3D à l'état représenté à la figure 3C, le contact permanent mobile 20 se sépare du contact permanent fixe 16.

Le premier ressort 32 se détend progressivement, maintenant l'ampoule à vide 24 fermée, ainsi que le contact électrique entre le contact d'arc mobile 22 et le contact d'arc fixe 18.

Dans un deuxième temps de l'ouverture, correspondant à la transition de l'état représenté à la figure 3C à l'état représenté à la figure 3B, le contact d'arc fixe 18 est dans sa position aval par rapport au contact permanent fixe 16, c'est alors le deuxième ressort 34 qui se détend de manière que l'ampoule à vide 24 s'ouvre jusqu'à ce que le contact d'arc mobile 22 arrive à sa position amont par rapport au contact permanent mobile 20.

Dans un troisième temps de l'ouverture, correspondant à la transition de l'état représenté à la figure 2B à l'état représenté à la figure 2A, le contact d'arc mobile 22 se sépare du contact d'arc fixe 18, les contacts 20, 22 de la deuxième paire de contacts 14 ne sont plus raccordés électriquement aux contacts 16, 18 de la première paire de contacts 12, le sectionneur 10 est alors ouvert.

Aussi, la lame métallique 46 des moyens de court-circuit vient en contact avec le conducteur 48, court-circuitant l'ampoule à vide 24, de manière que le contact d'arc fixe 18 est raccordé au contact permanent fixe 16 et est au même potentiel électrique.

Selon une variante de réalisation non représentée, la paire de contacts 12, 14 associée à l'ampoule à vide 24 ne comporte pas de moyens élastiques d'entraînement du contact d'arc 18, 22 vers sa position éloignée du contact permanent associé.

Selon cette variante de réalisation, l'ampoule à vide entraîne le contact d'arc 18, 22 associé vers sa position rapprochée du contact permanent associé.

En effet, du fait du vide présent à l'intérieur de l'ampoule à vide 24, le conducteur mobile 28 de l'ampoule à vide 24 est entraîné par ce vide en direction du conducteur fixe 26.

Par conséquent, lorsque les contacts 20, 22 de la deuxième paire de contacts 14 sont dans leur position aval déconnectée, le contact d'arc mobile 22 est raccordé électriquement au contact permanent mobile 20.

Lors d'une opération de fermeture du sectionneur 10, dans une première étape, le contact d'arc mobile 22 vient en contact avec le contact d'arc fixe 18, puis, dans une étape postérieure, le contact permanent mobile 20 vient en contact avec le contact permanent fixe 16, fermant ainsi le sectionneur 10.

Lors de cette opération de fermeture, selon cette variante de réalisation de l'invention, le contact d'arc mobile 22 est raccordé électriquement en permanence avec le contact permanent mobile 20 par l'intermédiaire de l'ampoule à vide 24.

Lorsque le contact d'arc mobile vient en contact avec le contact d'arc fixe 18, la formation d'un arc électrique est limitée par le gaz contenu dans l'enceinte.

Lors d'une opération d'ouverture du sectionneur 10, comme on l'a dit précédemment, le contact entre le contact permanent mobile 20 et le contact permanent fixe 16 est rompu avant la rupture de contact entre le contact d'arc mobile 22 et le contact d'arc fixe 18.

Aussi, le contact enter les conducteurs 26, 28 de l'ampoule à vide est rompu avant la rupture de contact entre le contact d'arc mobile 22 et le contact d'arc fixe 18, empêchant la formation d'un arc électrique entre le contact d'arc mobile 22 et le contact d'arc fixe 18.

A cet effet, selon un autre aspect de cette variante, le sectionneur 10 comporte des moyens pour maintenir le contact entre le contact d'arc mobile 22 et le contact d'arc fixe 18 tant que l'ampoule à vide est fermée.

Ainsi, Dans un premier temps de l'ouverture du sectionneur 10, le contact permanent mobile 20 se sépare du contact permanent fixe 16, dans un deuxième temps, l'ampoule à vide s'ouvre, rompant par conséquent le contact électrique entre les deux paires de contacts 12, 14 et dans un troisième temps, le contact entre le contact d'arc mobile 22 et le contact d'arc fixe 18 est rompu.

A l'issue de ce troisième temps, l'ampoule à vide revient d'elle même dans sa position de fermeture du fait du vide présent à l'intérieur de celle-ci.

Il sera compris que cette variante de réalisation concerne un sectionneur 10 pour lequel l'ampoule à vide 24 est associée à la première paire de contacts 12 ou à la deuxième paire de contacts 14.

## Revendications

1. Sectionneur (10) pour une installation à isolation gazeuse à moyenne, haute ou très haute tension
qui comporte une première paire de contacts (12) et une deuxième paire de contacts (14), dont chaque paire de contacts (12, 14) comporte un contact permanent (16, 20) et un contact d'arc (18, 22) associés,
les contacts (20, 22) de la deuxième paire de contacts (14) étant mobiles en translation longitudinalement par rapport aux contacts (16, 18) de la première paire de contacts (12) entre une position aval déconnectés, une position intermédiaire dans laquelle seuls les contacts d'arc (18, 22) des deux paires de contacts (12, 14) sont en contact électrique et une position amont de fermeture dans laquelle les contacts d'arc (18, 22) et les contacts permanents (16, 20) des deux paires de contacts (12, 14) sont en contact électrique les uns avec les autres,
le sectionneur (10) comportant une ampoule à vide (24) qui est associée à l'une des deux paires de contacts (12, 14) de manière que le contact d'arc (18, 22) de ladite paire de contacts (12, 14) est raccordé électriquement au contact permanent (16, 20) associé par l'intermédiaire de l'ampoule à vide (24),
**caractérisé en ce que** le contact d'arc (18, 22) de chaque paire de contacts (12, 14) est monté mobile en translation longitudinalement par rapport au contact permanent (16, 20) associé, entre une position rapprochée du contact permanent (16, 20) associé et une position éloignée du contact permanent (16, 20) associé.

2. Sectionneur (10) selon la revendication 1, **caractérisé en ce que** chaque paire de contacts (12, 14) comporte des moyens élastiques (32, 34) d'entraînement du contact d'arc (18, 22) de ladite paire de contacts (12, 14) vers la position éloignée du contact permanent (16, 20) associé.

3. Sectionneur (10) selon la revendication 2, **caractérisé en ce que** la raideur des moyens élastiques (32, 34) de la paire de contacts (12, 14) à laquelle l'ampoule à vide (24) est associée est inférieure à la raideur des moyens élastiques (34, 32) de l'autre paire de contacts (14, 12).

4. Sectionneur (10) selon la revendication 1, **caractérisé en ce que** l'ampoule à vide (24) est apte à entraîner le contact d'arc (18, 22) de la paire de contacts (12, 14) à laquelle l'ampoule à vide (24) est associée vers la position rapprochée du contact permanent (16, 20) associé.

5. Sectionneur (10) selon la revendication 4, **caractérisé en ce que** l'autre paire de contacts (12, 14) comporte des moyens élastiques (32, 34) d'entraînement du contact d'arc (18, 22) de ladite paire de contacts (12, 14) vers la position éloignée du contact permanent (16, 20) associé.

6. Sectionneur (10) selon la revendication 4 ou 5, **caractérisé en ce qu'**il comporte des moyens pour maintenir le contact entre les contacts d'arc des deux paires de contacts (12, 14) lors d'une opération d'ouverture du sectionneur, tant que l'ampoule à vide (24) est fermée.

7. Sectionneur (10) selon l'une quelconque des revendications précédentes, **caractérisé en ce que** le contact d'arc (18, 22) de la paire de contacts (12, 14) à laquelle l'ampoule à vide (24) est associée, est raccordé électriquement au contact permanent (16, 20) de ladite paire de contacts (12, 14) par l'intermédiaire de l'ampoule à vide (24).

8. Sectionneur (10) selon la revendication 7, **caractérisé en ce que** le contact d'arc (22, 18) de l'autre paire de contacts (12, 14) est directement raccordé électriquement au contact permanent (20, 16) de ladite autre paire de contacts (14, 12).

9. Sectionneur (10) selon l'une quelconque des revendications précédentes, **caractérisé en ce que** le contact d'arc (18, 22) de ladite paire de contacts (12, 14) à laquelle l'ampoule à vide (24) est associée, est solidaire d'un conducteur (28) de l'ampoule à vide (24) et le contact permanent (16, 20) de la dite paire de contacts (12, 14) est solidaire d'un autre conducteur (26) de l'ampoule à vide (24).

10. Sectionneur (10) selon la revendication précédente, en combinaison avec la revendication 2 ou 3, **caractérisé en ce que** les moyens élastiques associés à ladite paire de contacts (12, 14) à laquelle l'ampoule à vide (24) est associée réalisent l'entraînement de l'ampoule à vide (24) vers une position d'ouverture.

11. Sectionneur (10) selon l'une quelconque des revendications précédentes, en combinaison avec la revendication 2 ou 3, **caractérisé en ce qu'**il comporte des moyens (36) pour court-circuiter l'ampoule à vide (24) lorsque les contacts d'arc et les contacts permanents des deux paires de contacts (12, 14) ne sont pas en contacts les uns avec les autres, respectivement.

12. Sectionneur (10) selon l'une quelconque des revendications précédentes, **caractérisé en ce que** l'ampoule à vide (24) est associée à la première paire de contacts (12).

13. Sectionneur (10) selon l'une quelconque des revendications 1 à 8, **caractérisé en ce que** l'ampoule à vide (24) est associée à la deuxième paire de contacts (14).

14. Sectionneur (10) selon l'une quelconque des revendications précédentes, **caractérisé en ce que** le contact permanent (16, 20) de la paire de contacts (12, 14) à laquelle l'ampoule à vide (24) est associée est de forme tubulaire et **en ce que** l'ampoule à vide (24) est agencée à l'intérieur dudit contact permanent (16, 20).

## Patentansprüche

1. Trennschalter (10) für eine gasisolierte Anlage mit mittlerer, hoher oder sehr hoher Spannung,
der ein erstes Paar von Kontakten (12) und ein zweites Paar von Kontakten (14) umfasst, von denen jedes Paar von Kontakten (12, 14) einen zugeordneten Permanentkontakt (16, 20) und einen zugeordneten Bogenkontakt (18, 22) umfasst,
wobei die Kontakte (20, 22) des zweiten Paars von Kontakten (14) longitudinal bezüglich der Kontakte (16, 18) des ersten Paars von Kontakten (12) translationsbeweglich sind zwischen einer getrennten stromabwärtigen Position, einer Zwischenposition, in der nur die Bogenkontakte (18, 22) der zwei Paare von Kontakten (12, 14) in elektrischem Kontakt sind, und einer stromaufwärtigen Schließposition, in der die Bogenkontakte (18, 22) und die Permanentkontakte (16, 20) der zwei Paare von Kontakten (12, 14) in elektrischem Kontakt miteinander sind,
wobei der Trennschalter (10) eine Vakuumröhre (24) umfasst, die einem der zwei Paare von Kontakten (12, 14) derart zugeordnet ist, dass der Bogenkontakt (18, 22) des Paars von Kontakten (12, 14) mittels der Vakuumröhre (24) elektrisch mit dem zugeordneten Permanentkontakt (16, 20) verbunden ist,
**dadurch gekennzeichnet, dass** der Bogenkontakt (18, 22) jedes Paars von Kontakten (12, 14), longitudinal bezüglich des zugeordneten Permanentkontakts (16, 20) translationsbeweglich zwischen einer an den zugeordneten Permanentkontakt (16, 20) angenäherten Position und einer von dem zugeordneten Permanentkontakt (16, 20) entfernten Position montiert ist.

2. Trennschalter (10) nach Anspruch 1, **dadurch gekennzeichnet, dass** jedes Paar von Kontakten (12, 14) elastische Mittel (32, 34) zum Antreiben des Bogenkontakts (18, 22) des Paars von Kontakten (12, 14) zu der vom zugeordneten Permanentkontakt (16, 20) entfernten Position umfasst.

3. Trennschalter (10) nach Anspruch 2, **dadurch gekennzeichnet, dass** die Härte der elastischen Mittel (32, 34) des Paars von Kontakten (12, 14), dem die Vakuumröhre (24) zugeordnet ist, kleiner ist als die Härte der elastischen Mittel (34, 32) des anderen Paars von Kontakten (14, 12).

4. Trennschalter (10) nach Anspruch 1, **dadurch gekennzeichnet, dass** die Vakuumröhre (24) dazu ausgelegt ist, den Bogenkontakt (18, 22) des Paars von Kontakten (12, 14), dem die Vakuumröhre (24) zugeordnet ist, zu der an den zugeordneten Permanentkontakt (16, 20) angenäherten Position anzutreiben.

5. Trennschalter (10) nach Anspruch 4, **dadurch gekennzeichnet, dass** das andere Paar von Kontakten (12, 14) elastische Mittel (32, 34) zum Antreiben des Bogenkontakts (18, 22) des Paars von Kontakten (12, 14) zu der vom zugeordneten Permanentkontakt (16, 20) entfernten Position umfasst.

6. Trennschalter (10) nach Anspruch 4 oder 5, **dadurch gekennzeichnet, dass** er Mittel zum Beibehalten des Kontakts zwischen den Bogenkontakten der zwei Paare von Kontakten (12, 14) während einer Öffnungsoperation des Trennschalters umfasst, solange die Vakuumröhre (24) geschlossen ist.

7. Trennschalter (10) nach einem der vorhergehenden Ansprüche, **dadurch gekennzeichnet, dass** der Bogenkontakt (18, 22) des Paars von Kontakten (12, 14), dem die Vakuumröhre (24) zugeordnet ist, elektrisch mittels der Vakuumröhre (24) mit dem Permanentkontakt (16, 20) des Paars von Kontakten (12, 14) verbunden ist.

8. Trennschalter (10) nach Anspruch 7, **dadurch gekennzeichnet, dass** der Bogenkontakt (22, 18) des anderen Paars von Kontakten (12, 14) direkt elektrisch mit dem Permanentkontakt (20, 16) des anderen Paars von Kontakten (14, 12) verbunden ist.

9. Trennschalter (10) nach einem der vorhergehenden Ansprüche, **dadurch gekennzeichnet, dass** der Bogenkontakt (18, 22) des Paars von Kontakten (12, 14), dem die Vakuumröhre (24) zugeordnet ist, mit einem Leiter (28) der Vakuumröhre (24) verbunden ist, und der Permanentkontakt (16, 20) des Paars von Kontakten (12, 14) mit einem anderen Leiter (26) der Vakuumröhre (24) verbunden ist.

10. Trennschalter (10) nach dem vorhergehenden Anspruch in Verbindung mit Anspruch 2 oder 3, **dadurch gekennzeichnet, dass** die elastischen Mittel, die dem Paar von Kontakten (12, 14) zugeordnet sind, dem die Vakuumröhre (24) zugeordnet ist, den Antrieb der Vakuumröhre (24) zu einer Öffnungsposition realisieren.

11. Trennschalter (10) nach einem der vorhergehenden Ansprüche in Verbindung mit Anspruch 2 oder 3, **dadurch gekennzeichnet, dass** er Mittel (36) zum Kurzschließen der Vakuumröhre (24) umfasst, wenn die Bogenkontakte beziehungsweise die Permanentkontakte der zwei Paare von Kontakten (12, 14) nicht in Kontakt miteinander sind.

12. Trennschalter (10) nach einem der vorhergehenden Ansprüche, **dadurch gekennzeichnet, dass** die Vakuumröhre (24) dem ersten Paar von Kontakten (12) zugeordnet ist.

13. Trennschalter (10) nach einem der Ansprüche 1 bis 8, **dadurch gekennzeichnet, dass** die Vakuumröhre (24) dem zweiten Paar von Kontakten (14) zugeordnet ist.

14. Trennschalter (10) nach einem der vorhergehenden Ansprüche, **dadurch gekennzeichnet, dass** der Permanentkontakt (16, 20) des Paars von Kontakten (12, 14), dem die Vakuumröhre (24) zugeordnet ist, röhrenförmig ist, und dass die Vakuumröhre (24) innerhalb des Permanentkontakts (16, 20) angeordnet ist.

## Claims

1. A disconnecting switch (10) for a medium, high or very high voltage gas isolation facility
which includes a first pair of contacts (12) and a second pair of contacts (14), whereof each pair of contacts (12, 14) includes an associated permanent contact (16, 20) and an associated arc contact (18, 22),
the contacts (20, 22) of the second pair of contacts (14) being translationally movable longitudinally with respect to the contacts (16, 18) of the first pair of contacts (12) between a disconnected upstream position, an intermediate position in which only the arc contacts (18, 22) of both pairs of contacts (12, 14) are in electric contact and a closed upstream position in which the arc contacts (18, 22) and the permanent contacts (16, 20) of both pairs of contacts (12, 14) are in electric contact with each other,
the disconnecting switch (10) including a vacuum bulb (24) which is associated with one of the two pairs of contacts (12, 14) so that the arc contact (18, 22) of said pair of contacts (12, 14) is electrically connected to the associated permanent contact (16, 20) via the vacuum bulb (24),
**characterized in that** the arc contact (18, 22) of each pair of contacts (12, 14) is mounted so as to be translationally movable longitudinally with respect to the associated permanent contact (16, 20) between a position brought closer to the associated permanent contact (16, 20) and a position away from the associated permanent contact (16, 20).

2. The disconnecting switch (10) according to claim 1, **characterized in that** each pair of contacts (12, 14) includes elastic means (32, 34) for driving the arc contact (18, 22) of said pair of contacts (12, 14) towards the position away from the associated permanent contact (16, 20).

3. The disconnecting switch (10) according to claim 2, **characterized in that** the stiffness of the elastic means (32, 34) of the pair of contacts (12, 14) with which the vacuum bulb (24) is associated is less than the stiffness of the elastic means (34, 32) of the other pair of contacts (14, 12).

4. The disconnecting switch (10) according to claim 1, **characterized in that** the vacuum bulb (24) is able to drive the arc contact (18, 22) of the pair of contacts (12, 14) with which the vacuum bulb (24) is associated, towards the position brought closer to the associated permanent contact (16, 20).

5. The disconnecting switch (10) according to claim 4, **characterized in that** the other pair of contacts (12, 14) includes elastic means (32, 34) for driving the arc contact (18, 22) of said pair of contacts (12, 14) towards the position away from the associated permanent contact (16, 20).

6. The disconnecting switch (10) according to claim 4 or 5, **characterized in that** it includes means for maintaining the contact between the arc contacts of both pairs of contacts (12, 14) during an operation for opening the disconnecting switch, as long as the vacuum bulb (24) is closed.

7. The disconnecting switch (10) according to any one of the preceding claims, **characterized in that** the arc contact (18, 22) of the pair of contacts (12, 14) with which the vacuum bulb (24) is associated, is electrically connected to the permanent contact (16, 20) of said pair of contacts (12, 14) via the vacuum bulb (24).

8. The disconnecting switch (10) according to claim 7, **characterized in that** the arc contact (22, 18) of the other pair of contacts (12, 14) is directly electrically connected to the permanent contact (20, 16) of said other pair of contacts (14, 12).

9. The disconnecting switch (10) according to any one of the preceding claims, **characterized in that** the arc contact (18, 22) of said pair of contacts (12, 14) with which the vacuum bulb (24) is associated, is secured to a conductor (28) of the vacuum bulb (24) and the permanent contact (16, 20) of said pair of contacts (12, 14) is secured to another conductor (26) of the vacuum bulb (24).

10. The disconnecting switch (10) according to the preceding claim, combined with claim 2 or 3, **characterized in that** the elastic means associated with said pair of contacts (12, 14) with which the vacuum bulb (24) is associated, achieve the driving of the vacuum bulb (24) towards an open position.

11. The disconnecting switch (10) according to any one of the preceding claims, combined with claim 2 or 3, **characterized in that** it includes means (36) for short-circuiting the vacuum bulb (24) when the arc contacts and the permanent contacts of both pairs of contacts (12, 14) are not in contact with each other, respectively.

12. The disconnecting switch (10) according to any of the preceding claims, **characterized in that** the vacuum bulb (24) is associated with the first pair of contacts (12).

13. The disconnecting switch (10) according to any one of claims 1 to 8, **characterized in that** the vacuum bulb (24) is associated with the second pair of contacts (14).

14. The disconnecting switch (10) according to any one of the preceding claims, **characterized in that** the permanent contact (16, 20) of the pair of contacts (12, 14) with which the vacuum bulb (24) is associated, is of a tubular shape and **in that** the vacuum bulb (24) is arranged inside said permanent contact (16, 20).
